# EUROPÄISCHE PATENTANMELDUNG

(11) **EP 1 916 488 A1**
(43) Veröffentlichungstag der Anmeldung: **30.04.2008**
(21) Anmeldenummer: 06291690.3
(22) Anmeldetag: 27.10.2006
(51) Int. Cl.: F25B 39/04, F25B 43/00

(54) **Wärmeübertrager, insbesondere Kondensator**

(71) Anmelder: Behr France Hambach S.A.R.L., 57910 Hambach (FR)
(72) Erfinder: Desaute, Frédéric, 57430 Sarralbe (FR); Grossnickel, Fabrice, 57410 Rahling (FR)
(74) Vertreter: Grauel, Andreas

(57) **Zusammenfassung**

Die Erfindung betrifft einen Wärmeübertrager, insbesondere Kondensator (1), aufweisend mindestens einen Wärmeübertragungsbereich, ein Sammelrohr (5) und einen mit dem Sammelrohr (5) über mindestens zwei Überströmöffnungen verbundenen, seitlich vom Sammelrohr (5) angeordneten Sammler (6), in welchem eine Trockner- und/oder Filtereinheit (10) eingesetzt ist, wobei am Außenumfang der Trockner- und/oder Filtereinheit (10) fest fixiert ein Ring (16) angeordnet oder einstückig hiermit ausgebildet ist, der mit seinem Außenumfang am Innenumfang des Sammlers (6) anliegt, und der Ring (16) durch das Umformen der Außenwand des Sammlers (6) in demselben fixiert ist, sowie ein Verfahren zur Herstellung eines Sammlers (6) mit Trockner- und/oder Filtereinheit (10).

## Beschreibung

Die Erfindung betrifft einen Wärmeübertrager, insbesondere Kondensator, wie er beispielsweise zur Klimatisierung eines Kraftfahrzeugs verwendet wird, gemäß dem Oberbegriff des Anspruches 1 und ein Verfahren zur Herstellung eines Sammlers für einen derartigen Wärmeübertrager.

Aus der DE 103 38 527 A1 ein Kältemittel-Kandensator mit einem Rohr/Rippen-Block und Sammelrohren bekannt, wobei eines der Sammelrohre zweiteilig ausgebildet ist und aus einem die Rohrenden aufnehmenden Bodenteil und einem Deckelteil besteht. Parallel zum Sammelrohr ist ein Sammler angeordnet, wobei zwischen Sammelrohr und Sammler ein Spalt vorgesehen ist. Zwischen Sammelrohr und Sammler sind im unteren Bereich zwei Überströmöffnungen vorgesehen, so dass sie in Fluidverbindung miteinander stehen. Zwischen den beiden Überströmöffnungen ist im Sammelrohr eine Trennwand angeordnet. Im Sammler ist eine über ihren Umfang offene Trockner-/Filtereinheit eingesetzt, die mittels eines Haltemittels, wie bspw. einer umlaufenden Halterippe in einer Nut des Sammlers, befestigt ist. Der Sammler ist nach unten und oben durch je einen Deckel verschlossen. Dabei ist der Sammler als einstückiges Rohr ausgebildet.

Eine ähnliche Anwendung mit einer Trockner- und/oder Filterpatrone ist in der EP 1 643 198 A1 beschrieben. Hierbei sind eine ringförmige Halterippe an der Patrone und ein ringförmiger Anschlag im Sammler ausgebildet, so dass die Trockner- und/oder Filterpatrone einerseits über die Halterippe am Anschlag und andererseits an einem stirnseitig angebrachten Verschlussteil abstützbar ist.

Aus der DE 103 38 526 A1 ist ein anderer derartiger Wärmeübertrager mit einem Sammler bekannt, welcher auf einer Seite des Wärmeübertragers angeordnet ist und in welchem ein Trockner, insbesondere in Granulatform, angeordnet ist. Gemäß einer beschriebenen Ausführungsform ist der Sammler durch zwei Rohre gebildet, die unter Zwischenlage eines Rings, dessen Außendurchmesser den Außendurchmessern der Rohre entspricht, angeordnet sind und mit Hilfe einer außenseitig angeordneten Muffe miteinander verbunden sind. Der Ring ist Teil eines scheibenförmigen Filters, wobei das Filtermaterial durch den Ring in der entsprechenden Ebene gehalten wird.

Derartige Wärmeübertrager lassen noch Wünsche offen.

Es ist Aufgabe der Erfindung, einen verbesserten Wärmeübertrager zur Verfügung zu stellen. Diese Aufgabe wird gelöst durch einen Wärmeübertrager mit den Merkmalen des Anspruchs 1 sowie durch ein Verfahren zur Herstellung eines Sammlers für einen derartigen Wärmeübertrager gemäß dem Anspruch 15. Vorteilhafte Ausgestaltungen sind Gegenstand der Unteransprüche.

Erfindungsgemäß ist ein Wärmeübertrager vorgesehen, insbesondere ein Kondensator, aufweisend mindestens einen Wärmeübertragungsbereich, bevorzugt gebildet durch kältemitteldurchströmte Rohre, insbesondere Flachrohre, und ggf. dazwischen angeordnete Wellrippen oder andere, die wärmeübertragende Oberfläche vergrößernde Elemente, in welchem Wärme von einem Medium an ein anderes Medium übertragen wird, insbesondere von Luft an ein in den Flachrohren strömendes Kältemittel, ein Sammelrohr und einen mit dem Sammelrohr über mindestens zwei Überströmöffnungen verbundenen, seitlich vom Sammelrohr angeordneten Sammler, der von dem ersten Medium, insbesondere bevorzugt einem Kältemittel, insbesondere bevorzugt R134a oder einem Kältemittel mit entsprechenden Eigenschaften, durchströmbar ist. Hierbei ist in den Sammler eine Trockner- und/oder Filtereinheit eingesetzt, die am Außenumfang einen Ring aufweist - entweder hieran fest angebracht oder einstückig mit der Trockner- und/oder Filtereinheit ausgebildet -, der mit seinem Außenumfang am Innenumfang des Sammlers anliegt. Der Ring ist durch das Umformen der Außenwand des Sammlers in demselben zumindest in eine Richtung fixiert. Somit entfällt eine Bearbeitung des den Sammler bildenden Rohres zur Bildung von Anschlägen o.ä. für die Trockner- und/oder Filtereinheit. Durch das Umformen von außen her, das einfach durchführbar ist, wird der Ring und die damit fest verbundene Trockner- und/oder Filtereinheit lagesicher im Sammler positioniert und fixiert, so dass es nicht zu Geräuschbildung in Folge von Bewegungen der Trockner- und/oder Filtereinheit im Sammler, insbesondere in radialer Richtung, kommen kann. Die ggf. noch erforderliche Fixierung in die andere Richtung kann durch eine Fixierung des Ringes in beide Richtungen, und/oder durch einen zweiten Ring und/oder einen Anschlag an einem anderweitigen Bauteil erfolgen.

Der Sammler ist vorzugsweise rohrartig mit einem kreisförmigen Querschnitt ausgebildet. Hierbei können bspw. gerollte oder extrudierte Rohre verwendet werden. Eine Nachbearbeitung - außer ggf. ein Entgraten nach dem Ablängen, um eine saubere Anlagefläche für einen verschließenden Deckel zu bilden - kann entfallen. Insbesondere ist die Innenmantelfläche des Rohres vor dem Einsetzen der Trockner- und/oder Filtereinheit durchgehend ohne Verformungen oder Ausschnitte ausgebildet, im Folgenden auch als "eben" bezeichnet. Entsprechendes gilt vorzugsweise auch für die Außenmantelfläche.

Das Ausbilden von Nuten an der Innenmantelfläche, wie häufig vorgesehen, zur Aufnahme von Dichtlippen, die an der Trocknereinheit angebracht sind, entfällt somit, wodurch die Herstellung vereinfacht wird, und Kosten eingespart werden können. Ist das Rohr durch ein extrudiertes Rohr gebildet, so kann einer der verschließenden Deckel einstückig mit dem Rohr ausgebildet sein, so dass ein nachträgliches Anbringen, insbesondere Anlöten oder ggf. auch Anschweißen, Aufpressen o.ä., entfallen kann.

Die Trockner- und/oder Filtereinheit ist vorzugsweise Teil einer kombinierten Trockner-/Filtereinheit.

Der Ring, welcher die Trockner- und/oder Filtereinheit im Sammler positioniert, weist vorzugsweise mindestens eine Durchtrittsöffnung für das Kältemittel im Sammler auf. Bevorzugt ist eine Mehrzahl von Durchtrittsöffnungen vorgesehen, vorzugsweise zwischen zwei und zwanzig, insbesondere bevorzugt zwischen vier und zwölf, ganz besonders bevorzugt sechs oder acht.

Die Durchtrittsöffnungen sind vorzugsweise gleichmäßig über den Umfang des Rings verteilt angeordnet. Zwischen den Durchtrittsöffnungen sind bevorzugt Stege angeordnet, deren Breite kleiner als die Länge der Durchtrittsöffnungen ist, d.h. die Gesamtdurchtrittsfläche ist relativ groß. Besonders bevorzugt ist mindestens eine Durchtrittsöffnung langlochartig, insbesondere mit leichter Krümmung, ausgebildet.

Vorzugsweise ist mindestens eine Durchtrittsöffnung näher an der Innenseite des Rings als an der Außenseite des Rings angeordnet. Dies erhöht die Stabilität des Rings gegenüber einem Verformen (und damit verbundenen Schließen) der Durchtrittsöffnungen beim die Trockner- und/oder Filtereinheit im Sammler fixierenden Umformen.

Als Kältemittel im Wärmeübertrager wird bevorzugt R134a verwendet, es kann jedoch auch ein beliebiges, anderes Kältemittel verwendet werden, das auf Grund seiner Eigenschaften für einen entsprechenden Wärmeübertrager geeignet ist.

In dem Sammler ist vorzugsweise eine kombinierte Trockner-/Filtereinheit vorgesehen. Bevorzugt ist in der Trockner-/Filtereinheit ein Granulat vorgesehen, jedoch kann auch ein anderes geeignetes Filtermaterial, wie bspw. ein Gewebe, vorgesehen sein.

Ein derartiger Wärmeübertrager mit einem Sammler und Trockner- und/oder Filtereinheit wird vorzugsweise als Kondensator verwendet, welcher der Klimatisierung eines Kraftfahrzeugs dient.

Das Verfahren zur Herstellung eines Sammlers, in den eine Trockner- und/oder Filtereinheit eingesetzt ist, für einen Wärmeübertrager, weist erfindungsgemäß die folgenden Schritte auf: zur Verfügung Stellen eines Rohre mit zumindest im mittleren Bereich des Sammlers konstantem Profil, zur Verfügung Stellen einer Trockner- und/oder Filtereinheit, die mit einem in radialer Richtung überstehenden Ring versehen oder ausgebildet ist, wobei der Ring Außenabmessungen aufweist, die den Innenabmessungen des den Sammler bildenden Rohres entsprechen, spielfreies Einsetzen oder Einpressen der Trockner- und/oder Filtereinheit in das Rohr, Umformen des Rohres von außen her an mindestens zwei Stellen des Umfangs in einem Bereich knapp oberhalb des Ringes der Trockner- und/oder Filtereinheit.

Vorzugsweise wird mindestens ein Ende des Rohres nach dem Einsetzen und Fixieren der Trockner- und/oder Filtereinheit mit einem Deckel verschlossen, wobei der Deckel vorzugsweise angelötet wird. Andere Befestigungen des Deckels sind möglich, bspw. Schweißen, Pressen, Schrauben.

Im Folgenden wird die Erfindung anhand eines Ausführungsbeispiels unter Bezugnahme auf die Zeichnung, im Einzelnen erläutert. Es zeigen:
- Fig. 1: eine perspektivische Ansicht eines Wärmeübertragers,
- Fig. 2: eine perspektivische Explosionsdarstellung eines Sammlers des Wärmeübertragers von Fig. 1,
- Fig. 3: eine Fig. 2 entsprechende, ausschnittsweise vergrößerte Darstellung des Sammlers mit Trockner,
- Fig. 4: eine geschnittene Darstellung des Sammlers von Fig. 3,
- Fig. 5: eine Detailansicht des Bereichs V von Fig. 4, und
- Fig. 6: eine Draufsicht auf einen Ring des Trockners im Rohr.

Ein Wärmeübertrager, vorliegend ein Kondensator 1, ist in einem Kältemittelkreislauf (nicht dargestellt) einer Kraftfahrzeug-Klimaanlage angeordnet, in welchem als Kältemittel R134a umgewälzt wird. Der Kondensator 1 weist einen einen Wärmeübertragungsbereich bildenden Rohr/Rippen-Block 2 mit Mehrzahl von Flachrohren 3 und dazwischen angeordneten Wellrippen (nicht dargestellt) auf. Die Flachrohre 3 sind zwischen zwei Sammelrohren 5 verlaufend angeordnet, wobei sie durch langlochartige Öffnungen im Boden der Sammelrohre 5 ragen. Parallel zu einem der Sammelrohre 5, in Fig. 1 rechts dargestellt, ist ein Sammler 6 angeordnet. Zwischen dem Sammler 6 und dem Sammelrohr 5 ist ein kleiner Spalt ausgebildet, wobei zwei Überströmöffnungen für eine Fluidverbindung von Sammelrohr 5 und Sammler 6 vorgesehen sind. In dem Sammelrohr 5 ist zur Umlenkung des Kältemittelstroms eine Trennwand zwischen den beiden Überströmöffnungen angeordnet.

Der Sammler 6 ist oben und unten mit Deckeln 7 verschlossen, die gemäß dem vorliegenden Ausführungsbeispiel mit dem Sammler 6 verlötet sind. Prinzipiell sind auch andere Befestigungen möglich, bspw. Verpressen oder Anschweißen. Die umfangsseitige Wand ist vorliegend durch ein nicht nachbearbeitetes, extrudiertes Rohr 8 gebildet.

Im Falle einer extrudierten Ausgestaltung des Sammlers kann - gemäß einer Variante des Ausführungsbeispiels - der Sammler zweiteilig ausgebildet sein, wobei der jeweilige Deckel integriert in ein Ende der umfangsseitigen Wand ausgebildet sein kann.

Alternativ können bspw. auch gerollte Rohre ohne wesentliche Nachbearbeitung verwendet werden, wobei endseitig wiederum verschließende Deckel vorzusehen sind.

In den Sammler 6 ist eine zylinderförmige Trockner-/Filtereinheit 10 eingesetzt. Im Inneren der Trockner-/Filtereinheit 10 ist auf an sich bekannte Weise ein Granulat angeordnet, wofür die im Wesentlichen zylinderförmige Wand der Trockner-/Filtereinheit 10 vorliegend in einem ersten Bereich 11 gitterartig ausgebildet ist, so dass das Kältemittel ein- und ausströmen kann, und in einem zweiten Bereich 12 geschlossen ausgebildet ist. An der Wand sind außenseitig nach außen vorstehende, bogenförmig ausgebildete Vorsprünge 13 ausgebildet und/oder angebracht, vorliegend jeweils vier gleichmäßig über den Umfang verteilt im ersten Bereich 11 und entsprechend im zweiten Bereich 12. Der Hohlzylinder, der die Wand der Trockner-/Filtereinheit 10 bildet, ist am unteren Ende mit einer Scheibe 14 verschlossen.

Am unteren Ende der Trockner-/Filtereinheit 10 ist außenseitig der Scheibe 14 zudem ein Fortsatz 15 angebracht, mit dem die Trockner-/Filtereinheit 10 an dem den Boden des Sammlers 6 bildenden Deckel 7 anliegt. Ferner ist im unteren Bereich der Trockner-/Filtereinheit 10 ein zentrierender Ring vorgesehen, der im eingebauten Zustand der Trockner-/Filtereinheit 10 in den Sammler 6 an der Innenmantelfläche desselben anliegt.

Am oberen Ende der Trockner-/Filtereinheit 10 ist eine Art versteifende Wulst vorgesehen. Am oberen Ende ist ferner an der Außenmantelfläche der Trockner-/Filtereinheit 10 fest angebracht ein Ring 16 angeordnet, dessen Außenabmessung im Wesentlichen der Innenabmessung des Sammlers 6 entspricht. In Folge eines Umformens des zylinderförmigen Teils des Sammlers 6 an zwei einander gegenüberliegenden Stellen 9, direkt oberhalb des Rings 16, erfolgt mit dem Umformen des Sammlers 6 eine nicht lösbare Fixierung des Rings 16 und somit der Trockner-/Filtereinheit 10 im Sammler 6.

Um ein Durchströmen von Kältemittel im Sammler 6 vorbei am oberen Ende der Trocknet-/Filtereinheit 10 zu ermöglichen, so dass der Sammler sich mit Kältemittel befüllen lässt, um eine ausreichende Reservemenge zur Verfügung stellen zu können, sind im Ring 16 eine Mehrzahl von Durchtrittsöffnungen 17 ausgebildet. Hierbei handelt es sich vorliegend um acht leicht bogenförmig verlaufende, äquidistant angeordnete Langlöcher, die vorliegend näher am inneren als am äußeren Rand des Rings 16 ausgebildet sind. Zwischen den Langlöchern sind Stege 18 angeordnet, deren Breite vorliegend kleiner als die Hälfte der Langlochlänge ist. Der Ring 16 liegt dicht am Rohr des Sammlers 6 an, so dass im Wesentlichen keine Relativbewegungen zwischen Ring 16 und Sammler 6 möglich sind, wodurch Geräusche vermieden werden können.

## Patentansprüche

1. Wärmeübertrager, insbesondere Kondensator (1), aufweisend mindestens einen Wärmeübertragungsbereich, ein Sammelrohr (5) und einen mit dem Sammelrohr (5) über mindestens zwei Überströmöffnungen verbundenen, seitlich vom Sammelrohr (5) angeordneten Sammler (6), in welchem eine Trockner- und/oder Filtereinheit (10) eingesetzt ist,
**dadurch gekennzeichnet dass**
am Außenumfang der Trockner- und/oder Filtereinheit (10) fest fixiert ein Ring (16) angeordnet oder einstückig hiermit ausgebildet ist, der mit seinem Außenumfang am Innenumfang des Sammlers (6) anliegt, und der Ring (16) durch das Umformen der Außenwand des Sammlers (6) in demselben in zumindest einer Richtung fixiert ist.

2. Wärmeübertrager nach Anspruch 1, **dadurch gekennzeichnet, dass** der Sammlers (6) rohrartig mit einem kreisförmigen Querschnitt ausgebildet ist.

3. Wärmeübertrager nach Anspruch 1 oder 2, **dadurch gekennzeichnet, dass** der Sammler (6) aus einem Rohr (8) mit ebener Innenmantelfläche und Außenmantelfläche gefertigt ist.

4. Wärmeübertrager nach einem der vorigen Ansprüche, **dadurch gekennzeichnet, dass** die Trocknereinheit Teil einer Trockner-/Filtereinheit (10) ist.

5. Wärmeübertrager nach einem der vorigen Ansprüche, **dadurch gekennzeichnet, dass** der Sammler (6) aus einem extrudierten Rohr (8) gefertigt ist.

6. Wärmeübertrager nach Anspruch 5, **dadurch gekennzeichnet, dass** das extrudierte Rohr einstückig mit einem endseitig verschließenden Deckel (7) ausgebildet ist.

7. Wärmeübertrager nach einem der vorigen Ansprüche, **dadurch gekennzeichnet, dass** der Sammler (6) aus einem gerollten Rohr gefertigt ist.

8. Wärmeübertrager nach einem der vorigen Ansprüche, **dadurch gekennzeichnet, dass** an mindestens einem der Enden des Sammlers (6) ein Deckel (7) angelötet ist.

9. Wärmeübertrager nach einem der vorigen Ansprüche, **dadurch gekennzeichnet, dass** der Ring (16) mindestens eine Durchtrittsöffnung (17) für das Kältemittel im Sammler (6) aufweist.

10. Wärmeübertrager nach Anspruch 9, **dadurch gekennzeichnet, dass** eine Mehrzahl von Durchtrittsöffnungen (17) vorgesehen ist, insbesondere zwischen zwei und zwanzig, insbesondere zwischen vier und zwölf, insbesondere sechs oder acht.

11. Wärmeübertrager nach Anspruch 10, **dadurch gekennzeichnet, dass** die Durchtrittsöffnungen (17) gleichmäßig über den Umfang des Rings (15) verteilt angeordnet sind.

12. Wärrneübertrager nach Anspruch 10 oder 11, **dadurch gekennzeichnet, dass** zwischen den Durchtrittsöffnungen (17) Stege (18) angeordnet sind, deren Breite kleiner als die Länge der Durchtrittsöffnungen (17) ist.

13. Wärmeübertrager nach einem der Ansprüche 9 bis 12, **dadurch gekennzeichnet, dass** mindestens eine Durchtrittsöffnung (17) langlochartig, insbesondere mit leichter Krümmung, ausgebildet ist.

14. Wärmeübertrager nach einem der Ansprüche 9 bis 12, **dadurch gekennzeichnet, dass** mindestens eine Durchtrittsöffnung (17) näher an der Innenseite des Rings (16) als an der Außenseite des Rings (16) angeordnet ist.

15. Verfahren zur Herstellung eines Sammlers (6), in den eine Trocknerund/Oder Filtereinheit (10) eingesetzt ist, für einen Wärmeübertrager, aufweisend die Schritte:
zur Verfügung Stellen eines Rohres (8) mit zumindest im mittleren Bereich des Sammlers (6) konstantem Profil,
zur Verfügung Stellen einer Trockner- und/oder Filtereinheit (10), die mit einem in radialer Richtung überstehenden Ring (16) versehen oder ausgebildet ist, wobei der Ring (16) Außenabmessungen aufweist, die den Innenabmessungen des den Sammler (6) bildenden Rohres (8) entsprechen,
spielfreies Einsetzen oder Einpressen der Trockner- und/oder Filtereinheit (10) in das Rohr (8), Umformen des Rohres von außen her an mindestens zwei Stellen (9) des Umfangs in einem Bereich knapp oberhalb des Ringes (16) der Trockner- und/oder Filtereinheit (10).

16. Verfahren nach Anspruch 15, **dadurch gekennzeichnet, dass** mindestens ein Ende des Rohres (8) nach dem Einsetzen und Fixieren der Trockner- und/oder Filtereinheit (10) mit einem Deckel (7) verschlossen wird.

17. Verfahren nach Anspruch 16, **dadurch gekennzeichnet, dass** der Deckel (7) angelötet wird.
